# EUROPÄISCHE PATENTSCHRIFT

(11) **EP 0 435 978 B1**
(45) Veröffentlichungstag und Bekanntmachung des Hinweises auf die Patenterteilung: **01.09.1993**
(21) Anmeldenummer: 90909675.2
(22) Anmeldetag: 15.06.1990
(51) Int. Cl.: E01H 5/09, E01H 1/05

(54) **KEHRFAHRZEUG**
ROAD-SWEEPING LORRY
VEHICULE-BALAYEUR

(30) Priorität: 26.07.1989 DE 3924646
(43) Veröffentlichungstag der Anmeldung: 10.07.1991
(73) Patentinhaber: Schmidt, Alfred, Dipl.-Ing. (FH), D-79872 Bernau (DE)
(72) Erfinder: Schmidt, Alfred, Dipl.-Ing. (FH), D-79872 Bernau (DE)
(74) Vertreter: Grättinger, Günter
(86) Internationale Anmeldenummer: EP9000939
(87) Internationale Veröffentlichungsnummer: WO9102121

(56) Entgegenhaltungen:
- EP-A- 0 162 552
- AU-D- 4 669 568
- DE-A- 3 526 883
- DE-A- 3 740 215
- US-A- 4 750 785
- US-A- 4 815 223

## Beschreibung

Die vorliegende Erfindung betrifft ein Kehrfahrzeug zum Kehren von Verkehrsflächen mit wenigstens einer Vorderachse und einer Hinterachse und einer zwischen diesen angeordneten, um eine vertikale Achse verschwenkbaren, rotierenden Kehrwalze.

Ein derartiges Kehrfahrzeug ist aus der DE-A-35 26 883 bekannt. Es besitzt eine etwa in Fahrzeugmitte angeordnete Kehrwalze, welche in der Weise angetrieben wird, daß sie mit zu den Fahrzeugrädern entgegengesetztem Drehsinn rotiert. Die Kehrwalze ist bzgl. der Fahrzeuglängsachse schräggestellt; dadurch wird beim Kehren das Kehrgut zur Seite befördert und seitlich unter dem Kehrfahrzeug ausgeworfen.

Derartige Kehrfahrzeuge werden häufig mit einem frontseitig angebauten Schneepflug ausgerüstet und zur Schneeräumung eingesetzt, wenn eine vollständige und rückstandsfreie Entfernung des Schnees von der Verkehrsfläche (Schwarzräumung) erreicht werden soll. Eine derartige Schwarzräumung ist beispielsweise für die Start- und Landebahnen von . Flughäfen erforderlich. Um bei derartig ausgedehnten Verkehrsflächen eine wirtschaftliche Schneeräumung zu ermöglichen, besitzen die Kehrwalzen eine große Länge, wodurch sich eine entsprechend große Kehrbreite der schräggestellten Kehrwalze ergibt.

Bei derartigen Kehrfahrzeugen tritt das Problem auf, daß eine Teilmenge des von der Kehrwalze erfaßten Schnees unter die Frontpartie des Kehrfahrzeuges geschleudert wird, wodurch es in diesem Bereich zu Schneeanbackungen kommen kann bzw. der Schneeauswurf behindert wird; dieser Nachteil tritt bei höheren Arbeitsgeschwindigkeiten des Kehrfahrzeuges verstärkt auf. Andererseits hätte eine Vergrößerung des Abstandes zwischen Kehrwalze und Vorderachse des Fahrzeugs zum Erzielen eines ungehinderten Schneeauswurfs eine entsprechende Zunahme der Fahrzeuglänge zur Folge; dadurch würden Manövrierfähigkeit und Sicherheit des Kehrfahrzeugs beeinträchtigt.

Der vorliegenden Erfindung liegt deshalb die Aufgabe zugrunde, ein gattungsgemäßes Kehrfahrzeug zu schaffen, bei welchem auch bei Verwendung von Kehrwalzen großer Länge und beim Betrieb mit hohen Geschwindigkeiten ein ungestörter Auswurf des Kehrgutes zur Seite möglich ist, ohne daß dabei die Manövrierfähigkeit des Fahrzeugs verschlechtert wird.

Erfindungsgemäß wird diese Aufgabe dadurch gelöst, daß das Kehrfahrzeug geteilt ist in eine auf der Vorderachse aufgebaute Fronteinheit und eine auf der Hinterachse aufgebaute Heckeinheit, welche mittels einer teleskopisch längenveränderbaren, die Kehrwalze überbrückenden Verbindungseinheit miteinander verbunden sind, so daß mit dieser der Radstand des Fahrzeugs veränderbar ist.

Gemäß der Erfindung ist es somit für den Räumbetrieb möglich, den Abstand zwischen der Fronteinheit und der Heckeinheit und somit den Abstand zwischen der Vorderachse und der Hinterachse zu vergrößern, so daß für den von der Kehrwalze ausgeworfenen Schnee eine vergrößerte seitliche Auswurfbreite entsteht. Auch bei großer Walzenlänge kann der gesamte von der Kehrwalze erfaßte Schnee hinter den Vorderrädern vorbei zur Seite hin aus dem Fahrzeugbereich herausgeschleudert werden. Gleichzeitig wird die Gefahr, daß sich an der Unterseite der Frontpartie des Kehrfahrzeuges Schneeanbackungen bilden, praktisch vermieden.

Der erfindungsgemäß verlängerte Radstand ermöglicht insbesondere bei gerade verlaufenden Verkehrsflächen wie z.B. bei Start- und Landebahnen von Flugplätzen ein Räumen mit sehr großen Kehrbreiten und hohen Räumgeschwindigkeiten unter Vermeidung der genannten Nachteile bekannter Kehrfahrzeuge; bei einem derartigen Räumeinsatz kommt es nicht auf eine besonders gute Manövrierfähigkeit des Kehrfahrzeuges an. Andererseits können enge Räumabschnitte wie z.B. bei der Vorfeldräumung und beim Wenden an den Enden der Start- und Landebahnen mit erfindungsgemäß verkürztem Kehrfahrzeug und bei einer relativ geringen Räumgeschwindigkeit geräumt werden, so daß die oben beschriebenen Nachteile zuverlässig vermieden werden. Bei dem erfindungsgemäßen Kehrfahrzeug kann der minimale Radstand sogar noch geringer gewählt werden, als dies bei bekannten Kehrfahrzeugen mit festem Radstand der Fall ist, da letztere in Bezug auf Manövrierfähigkeit und Kehrgeschwindigkeit mittleren Anforderungen genügen müssen. Das erfindungsgemäße Kehrfahrzeug verfügt bei maximal verkürztem Radstand für langsames Kehren über eine höhere Manövrierfähigkeit als bekannte Kehrfahrzeuge.

Bevorzugt ist vorgesehen, daß die Verbindungseinheit während der Fahrt des Kehrfahrzeuges längerveränderbar, d.h. verlänger- und verkürzbar ist. Auf diese Weise kann die Bedienungsperson des Kehrfahrzeuges beispielsweise beim Erreichen des Endes der Landebahn den Radstand zum Wenden des Kehrfahrzeuges verkürzen, ohne daß der Kehrbetrieb unterbrochen werden müßte. Dadurch läßt sich der Kehrbetrieb besonders ökonomisch gestalten. Besonders bevorzugt erfolgt dabei die Längenveränderung der Verbindungseinheit hydraulisch. Die Vorteile einer derartigen hydraulischen Steuerung des Radstandes sind neben dem geringen Wartungsaufwand die hohe Flexibilität hinsichtlich der Ansteuerung und Automatisierungsmöglichkeiten sowie weitere für die Hydraulik bekannte Vorzüge. Zur Längenveränderung der Verbindungseinheit ist dabei bevorzugt mindestens ein ihr zugeordneter hydraulischer Teleskopzylinder vorgesehen.

Die Gewichtsverteilung der Fronteinheit und der Heckeinheit bzgl. der zugeordneten Achsen ist bevorzugt dergestalt, daß beide Einheiten sich bezüglich des Aufstandpunktes ihrer jeweiligen Räder im wesentlichen im Momentengleichgewicht befinden. In diesem Fall wird auf die Verbindungseinheit ein nur geringes Biegemoment ausgeübt, wodurch diese ausschließlich aus dem entsprechend dimensionierten hydraulischen Teleskopzylinder bestehen kann. Die Verbindungseinheit kann jedoch auch zusätzliche, geeignete Längsführungen aufweisende Führungsteile umfassen.

Die Kehrwalze ist bevorzugt mittels eines Drehlagers um eine vertikale Achse verschwenkbar an dem Kehrfahrzeug aufgehängt. Auf diese Weise kann die Seite, zu der das Kehrgut ausgeworfen wird, wie auch der Auswurfwinkel den vorliegenden Bedingungen gemäß gewählt werden. Bei schwerem Kehrgut beispielsweise kann der Winkel zwischen der Kehrwalze und der Fahrzeuglängsrichtung entsprechend spitz gewählt werden, so daß die zur Seite gerichtete Komponente der von den Borsten der Kehrwalze auf das Kehrgut ausgeübten Kraft vergrößert wird. Besonders bevorzugt ist dabei die um eine vertikale Achse verschwenkbare Kehrwalze an der Verbindungseinheit aufgehängt, wobei eine solche Aufhängung besonders vorteilhaft ist, bei welcher der Aufhängepunkt in der Fahrzeuglängsrichtung verschoben werden kann. Durch die längsverschiebbare Aufhängung der Kehrwalze kann diese einerseits im Kehrbetrieb stets in der möglichst weit hinten, d.h. nahe an den Hinterrädern gelegenen Position angeordnet sein, wobei diese Position von dem gewählten Anstellwinkel der Kehrwalze zur Fahrzeuglängsrichtung abhängt; je spitzer der Anstellwinkel ist, desto weiter vorne muß die Kehrwalze aufgehängt werden, um nicht mit den Hinterrädern zu kollidieren. Indem sich bei einer in Fahrzeuglängsrichtung verschiebbaren Aufhängung der Kehrwalze diese im Kehrbetrieb stets, d.h. bei jedem Anstellwinkel in der möglichst weit hinten gelegenen Position befinden kann, ist die zwischen der Kehrwalze und der Vorderachse befindliche Auswurföffnung stets maximal, d.h. der zwischen der Fronteinheit und der Heckeinheit liegende Raum wird optimal genutzt. Andererseits kann durch die längsverschiebbare Aufhängung der Kehrwalze im Zusammenwirken mit dem weiteren bevorzugten Merkmal, daß die Verbindungseinheit mindestens so weit verlängerbar ist, daß die lichte Weite zwischen der Fronteinheit und der Heckeinheit etwa der Länge der Kehrwalze entspricht, diese unter den Fahrzeugumriß verschwenkt und gegebenenfalls genau in Fahrzeuglängsrichtung ausgerichtet werden, wenn der Aufhängepunkt mittig zwischen der Fronteinheit und der Heckeinheit gewählt wird, Diese Möglichkeit, die Kehrwalze vollständig unter den Fahrzeugumriß zu verschwenken, gestattet auch das Passieren von relativ schmalen Garagentoren, Durchfahrten etc., obwohl das Kehrfahrzeug über eine Kehrwalze verfügt, deren Länge beispielsweise die doppelte Fahrzeugbreite überschreitet. Auch dadurch, daß die Länge der Kehrwalze das Passieren von schmalen Durchfahrten nicht behindert, ist somit die Handhabbarkeit des erfindungsgemäßen Kehrfahrzeuges gegenüber den bekannten Kehrfahrzeugen verbessert.

Bei einer bevorzugten Ausführungsform ist vorgesehen, daß die Verbindungseinheit ein mit der Heckeinheit starr verbundenes Rahmenteil und ein zwischen diesem und der Fronteinheit eingebautes Teleskopteil umfaßt. Eine derartige Ausgestaltung ist besonders vorteilhaft in Verbindung mit den weiteren Merkmalen, daß die Kehrwalze am Rahmenteil aufgehängt ist, nachdem auf diese Weise das Gewicht der Kehrwalze bei einer entsprechenden Gewichtsverteilung innerhalb der Heckeinheit überwiegend auf die Hinterachse wirkt.

Die Zahl der Achsen an der Front- und an der Heckeinheit wird entsprechend dem Bedarf gewählt; sie ist im Rahmen der vorliegenden Erfindung ohne grundsätzliche Bedeutung.

Bevorzugt besitzt die Fronteinheit des erfindungsgemäßen Kehrfahrzeuges mindestens eine angetriebene Achse, wobei ein auf die Räder der bzw. mindestens einer Hinterachse wirkender hydrostatischer Fahrzeug-Antrieb vorgesehen ist. Indem zur Übertragung der Antriebsleistung von der als Triebkopf ausgebildeten Fronteinheit auf die den hydrostatischen Antrieb umfassende Heckeinheit lediglich Hydraulikleitungen, z.B. Schläuche erforderlich sind, stellt die Längenveränderlichkeit der Verbindung zwischen der Fronteinheit und der Heckeinheit auch dann kein Problem für die Leistungsübertragung dar, wenn eine große Längenveränderbarkeit beispielsweise von mehreren Metern vorgesehen wird. Der hydrostatische Fahrzeugantrieb besitzt ferner Vorzüge hinsichtlich der stufenlosen Veränderbarkeit des Antriebs-Dreh-moments und der Fahrgeschwindigkeit in einem weiten Bereich. Besonders bevorzugt ist in diesem Fall auch zum Antrieb der Kehrwalze ein Hydraulikmotor vorgesehen, der an die im Triebkopf vorgesehene Hydraulikversorgung angeschlossen ist. Dabei ist über entsprechende hydraulische Steuerungen die Koppelung der Drehgeschwindigkeit der Kehrwalze an die Fahrgeschwindigkeit des Kehrfahrzeuges mit besonders geringem Aufwand erzielbar. Der Hydraulikmotor kann direkt an die Kehrwalze angeflanscht oder beispielsweise oberhalb dieser angeordnet sein; im letzteren Fall kann zur Übertragung des Drehmoments beispielsweise eine Kette, ein Zahnriemen oder dergleichen dienen. Es ist jedoch auch die Übertragung der Antriebsleistung von einem in der Heckeinheit angeordneten Hydraulikmotor auf die Kehrwalze durch mechanische Übertragungsglieder möglich.

Bei einer anderen bevorzugten Ausführungsform ist in der Heckeinheit des Kehrfahrzeuges ein gesondertes Antriebsaggregat für die Kehrwalze vorgesehen. Dies ist insbesondere dann zweckmäßig, wenn zum Betrieb der Kehrwalze sehr hohe Antriebsleistungen erforderlich sind, wie z.B. im Falle von besonders großen Kehrwalzen und/oder zum Kehren von besonders schwerem Kehrgut. Die Übertragung der Leistung von dem Antriebsaggregat auf die Kehrwalze kann auch hydraulisch erfolgen; gleichermaßen sind insbesondere bei einer nicht längsverschiebbaren Aufhängung der Kehrwalze mechanische Mittel wie Wellen, Ketten etc. zur Übertragung der Antriebsleistung geeignet. Das in der Heckeinheit angeordnete Antriebsaggregat für die Kehrwalze kann auch zum Antrieb eines in der Heckeinheit des Kehrfahrzeuges angeordneten Kehrgebläses verwendet werden. Durch ein derartiges Kehrgebläse läßt sich die Kehrleistung der erfindungsgemäßen Kehrmaschine noch weiter verbessern.

Weitere vorteilhafte Ausführungsformen des erfindungsgemäßen Kehrfahrzeuges ergeben sich aus den Unteransprüchen 16 bis 21.

Im folgenden wird ein Ausführungsbeispiel der Erfindung anhand der Zeichnung näher erläutert.

Es zeigt
- Fig. 1: die Seitenansicht eines Kehrfahrzeuges in seinem verkürzten Zustand, wobei sich die Kehreinrichtung in Arbeitsstellung befindet,
- Fig. 2: eine Draufsicht auf das Kehrfahrzeug gemäß Fig. 1, wobei die Verbindungseinheit zur Sichtbarmachung der darunterliegenden Teile teilsweise Gebrochen dargestellt ist, und
- Fig. 3: die Seitenansicht des Kehrfahrzeuges gemäß Fig. 1 (jedoch mit gegenüber Fig. 1 geringfügig verkleinertem Zeichnungsmaßstab) in seinem maximal verlängerten Zustand, wobei die Kehrwalze in ihre Transportstellung angehoben und in Längsrichtung unter das Fahrzeug verschwenkt ist.

Das Kehrfahrzeug setzt sich aus den Baugruppen Fronteinheit 1, Verbindungseinheit 2, Heckeinheit 3 und der unterhalb der Verbindungseinheit 2 angeordneten Kehreinrichtung 4 zusammen. Die Fronteinheit 1 umfaßt den vorderen Horizontalrahmen 5, auf dem das Führerhaus 6 in üblicher Weise aufgebaut ist, und den am hinteren Ende des vorderen Horizontalrahmens 5 angeordneten, vertikal nach oben ausgerichteten vorderen Tragrahmen 7. Die Heckeinheit 3 weist einen hinteren Horizontalrahmen 8 auf, an dessen vorderen Ende der vertikal nach oben ausgerichtete hintere Tragrahmen 9 angeordnet ist. In der Heckeinheit 3 sind unter der Verkleidung 37 das Kehrgebläse 10 sowie der zu dessen Antrieb dienende Antriebsmotor 11 untergebracht. Von dem Kehrgebläse 10 weist ein Blaskanal 12 vertikal nach unten, an welchem um eine vertikale Achse verschwenkbar die Blasdüse 13 angeordnet ist.

Die Fronteinheit 1 und die Heckeinheit 3 sind über die teleskopisch längenveränderbare Verbindungseinheit 2 miteinander verbunden. Die Verbindungseinheit 2 umfaßt dabei zwei teleskopisch längenveränderbare Längsführungen, welche sich jeweils aus einem äußeren Führungsrohr 14 und einem inneren Führungsrohr 15 zusammensetzen. Die beiden inneren Führungsrohre 15 sind mit dem hinteren Tragrahmen 9, die beiden vorderen Führungsrohre 14 mit dem vorderen Tragrahmen 7 starr verbunden. Im Inneren der Führungsrohre der beiden Längsführungen ist je ein hydraulisch betätigbarer, doppelt wirkender Teleskopzylinder 16 angeordnet, dessen vorderes Ende 17 am äußeren Führungsrohr 14 und dessen hinteres Ende 18 an dem inneren Führungsrohr 15 jeder Längsführung angelenkt ist.

Die Aufhängung der Kehreinrichtung 4 an der Verbindungseinheit 2 erfolgt mittels zweier Mantelrohre 19, welche die äußeren Führungsrohre 14 der Längsführungen umgeben und bezüglich diesen in Fahrzeuglängsrichtung verschiebbar sind. Zur Verschiebung der beiden Mantelrohre 19 bezüglich der äußeren Führungsrohre 14 dient ein hydraulisch wirkender Verschiebezylinder 20, welcher einerseits am vorderen Tragrahmen 7 und andererseits an einem die beiden Mantelrohre 19 verbindenden Steg 21 angelenkt ist. Die beiden Mantelrohre 19 sind in ihrem hinteren Bereich durch eine Brücke 22 und in ihrem vorderen Bereich durch einen Stützrahmen 23 miteinander verbunden.

Die Kehreinrichtung 4 umfaßt die Kehrwalze 24, welche in einem Kehrwalzenrahmen 25 rotierbar gelagert ist. Über jeweils eine Spindel 26 sind an dem Kehrwalzenrahmen 25 zwei nachlaufende Stützräder 27 angebracht, wobei über die Spindeln 26 die Höhe der Kehrwalzenachse und somit der Anpreßdruck der Kehrwalze 24 auf die zu kehrende Oberfläche während des Kehrbetriebes einstellbar ist. Der Antrieb der Kehrwalze 24 erfolgt mittels eines oberhalb dieser angeordneter hydraulischen Kehrwalzenantriebsmotors 28, wobei die Übertragung des Drehmoments von dem Kehrwalzenantriebsmotor 28 auf die Kehrwalze 24 mittels einer Kette und zweier Kettenräder erfolgt. Mittels vier Streben 29 ist der Kehrwalzenrahmen mit dem horizontal angeordneten Drehkranz 30 verbunden; der Drehkranz 30 ist dabei im Inneren eines ihn umgebenden Stützringes 31 angeordnet. Mit dem Stützring 31 fest verbunden ist ein Verschwenkmotor 32, welcher auf den Drehkranz 30 wirkt und somit zum Verschwenken der Kehrwalze um eine vertikale Achse dient. Der Stützring 31 ist durch eine räumliche Parallellenkeranordnung mit dem Stützrahmen 23 verbunden, wobei die Parallellenkeranordnung aus zwei äußeren, unteren Lenkern 33 und 34 und einem oberhalb dieser angeordneten oberen, inneren Lenker 35 besteht. Durch die gewählte Lenkeranordnung wird sowohl ein Verdrehen des Stützringes 31 um seine vertikale Achse als auch dessen Pendeln insbesondere bei angehobener Kehreinrichtung verhindert.

Zum Anheben der Kehreinrichtung 4 aus der unteren, in Fig. 1 und Fig. 2 dargestellten Arbeitsstellung in die obere, in Fig. 3 dargestellte Transportstellung dient ein Hubzylinder 36, der einerseits an der Brücke 22 und andererseits an dem Drehkranz 30 angelenkt ist.

Während die Fig. 1 und 2 das Kehrfahrzeug in seinem verkürzten Zustand und mit der Kehreinrichtung in Arbeitsstellung zeigen, d.h. also in dem Zustand, in welchem es sich beim Kehren mit geringer Geschwindigkeit befindet, zeigt Fig. 3 das gleiche Kehrfahrzeug in verlängertem Zustand, wobei gleichzeitig die Kehreinrichtung 4 in ihrem in die Transportstellung angehobenen Zustand dargestellt ist.

Aus Fig. 3 ist ersichtlich, daß die Verbindungseinheit 12 so weit verlängert ist, daß die lichte Weite zwischen der Fronteinheit 1 und der Heckeinheit 3 größer ist als die Länge der Kehrwalze 24; diese findet somit in Fahrzeuglängsrichtung ausgerichtet unterhalb der Verbindungseinheit 2 Platz. Dazu wird der Verschiebezylinder 20 in einem solchen Maße verlängert, daß sich die Aufhängung der Kehreinrichtung 4, d.h. insbesondere der Hubzylinder 36 mittig zwischen dem vorderen Tragrahmen 7 und dem hinteren Tragrahmen 9 befindet.

Aus Fig. 3 ist unmittelbar ersichtlich, daß gegenüber dem in den Fig. 1 und 2 dargestellten Zustand des Kehrfahrzeuges die beiden Mantelrohre 19 und die mit diesen verbundenen Teile um die Strecke d nach hinten verschoben sind. Diese Strecke entspräche bei Absenken und Verschwenken der Kehreinrichtung 4 in die Arbeitsstellung der das Hochgeschwindigkeitskehren begünstigenden Vergrößerung der Auswurföffnung.

Die Bezugsziffern in der Fig. 3 entsprechen denjenigen der Fig. 1 und 2, so daß für die weitere Erläuterung der Fig. 3 auf die vorstehenden Ausführungen verwiesen wird.

## Patentansprüche

1. Kehrfahrzeug zum Kehren von Verkehrsflächen mit wenigstens einer Vorderachse und einer Hinterachse und einer zwischen diesen angeordneten, um eine vertikale Achse verschwenkbaren, rotierenden Kehrwalze (24),
dadurch gekennzeichnet,
daß das Kehrfahrzeug geteilt ist in eine auf der Vorderachse aufgebaute Fronteinheit (1) und eine auf der Hinterachse aufgebaute Heckeinheit (3), welche mittels einer teleskopisch längenveränderbaren, die Kehrwalze (24) überbrückenden Verbindungseinheit (2), miteinander verbunden sind, so daß mit dieser der Radstand des Fahrzeugs veränderbar ist.

2. Kehrfahrzeug nach Anspruch 1,
dadurch gekennzeichnet,
daß die Verbindungseinheit (2) während der Fahrt mittels einer Fernsteuerung vom Führerhaus (6) des Kehrfahrzeuges aus längenveränderbar ist.

3. Kehrfahrzeug nach Anspruch 1 oder Anspruch 2,
dadurch gekennzeichnet,
daß die Längenveränderung der Verbindungseinheit (2) hydraulisch erfolgt.

4. Kehrfahrzeug nach Anspruch 3,
dadurch gekennzeichnet,
daß zur Längenveränderung der Verbindungseinheit mindestens ein ihr zugeordneter hydraulischer Teleskopzylinder (16) vorgesehen ist.

5. Kehrfahrzeug nach Anspruch 1,
dadurch gekennzeichnet,
daß die Kehrwalze (24) mittels eines Drehlagers um eine vertikale Achse verschwenkbar an dem Kehrfahrzeug aufgehängt ist.

6. Kehrfahrzeug nach Anspruch 5,
dadurch gekennzeichnet,
daß die Kehrwalze (24) an der Verbindungseinheit (2) aufgehängt ist.

7. Kehrfahrzeug nach Anspruch 6,
dadurch gekennzeichnet,
daß die Kehrwalze (24) in Fahrzeuglängsrichtung verschiebbar an der Verbindungseinheit (2) aufgehängt ist.

8. Kehrfahrzeug nach Anspruch 6 oder 7,
dadurch gekennzeichnet,
daß die Verbindungseinheit (2) mindestens so weit verlängerbar ist, daß die lichte Weite zwischen der Fronteinheit und der Heckeinheit etwa der Länge der Kehrwalze (24) entspricht.

9. Kehrfahrzeug nach Anspruch 1,
dadurch gekennzeichnet,
daß die Verbindungseinheit (2) ein mit der Heckeinheit (3) starr verbundenes Rahmenteil und ein zwischen diesem und der Fronteinheit eingebautes Teleskopteil umfaßt.

10. Kehrfahrzeug nach Anspruch 9,
dadurch gekennzeichnet,
daß die Kehrwalze (24) am Rahmenteil aufgehängt ist.

11. Kehrfahrzeug nach Anspruch 1,
dadurch gekennzeichnet,
daß die Fronteinheit (1) als die Hydraulikversorgung für die hydrostatischen Antriebe umfassender Triebkopf ausgebildet ist.

12. Kehrfahrzeug nach Anspruch 11,
dadurch gekennzeichnet,
daß ein auf die Räder mindestens der Hinterachse wirkender hydrostatischer Fahrzeug-Antrieb vorgesehen ist.

13. Kehrfahrzeug nach Anspruch 1,
dadurch gekennzeichnet,
daß zum Antrieb der Kehrwalze (24) ein Hydraulikmotor (28) vorgesehen ist.

14. Kehrfahrzeug nach Anspruch 1,
dadurch gekennzeichnet,
daß die Heckeinheit (3) ein Antriebsaggregat (11) für die Kehrwalze (24) umfaßt.

15. Kehrfahrzeug nach Anspruch 14,
dadurch gekennzeichnet,
daß auf der Heckeinheit (3) ein Kehrgebläse (10) aufgebaut ist, welches von dem Antriebsaggregat (11) für die Kehrwalze oder unabhängig davon angetrieben wird.

16. Kehrfahrzeug nach Anspruch 1,
dadurch gekennzeichnet,
daß die Verbindungseinheit (2) zwei parallele Längsführungen umfaßt.

17. Kehrfahrzeug nach Anspruch 16,
dadurch gekennzeichnet,
daß jede Längsführung ein äußeres Führungsrohr (14) und ein in diesem verschiebbares inneres Führungsrohr (15) umfaßt.

18. Kehrfahrzeug nach Anspruch 17,
dadurch gekennzeichnet,
daß innerhalb der Führungsrohre (14, 15) jeder Längsführung ein doppelt wirkender Teleskopzylinder (16) angeordnet ist.

19. Kehrfahrzeug nach einem der Ansprüche 16 bis 18,
dadurch gekennzeichnet,
daß die Kehreinrichtung (4) an den beiden Längsführungen mittels zweier diese mindestens teilweise umgebender Tragelemente aufgehängt ist.

20. Kehrfahrzeug nach Anspruch 19,
dadurch gekennzeichnet,
daß die Tragelemente als Mantelrohre (19) ausgebildet sind, welche auf dem äußeren Führungsrohr (14) verschiebbar angeordnet sind.

21. Kehrfahrzeug nach Anspruch 19 oder 20,
dadurch gekennzeichnet,
daß die Tragelemente durch eine Brücke (22) miteinander verbunden sind, an welcher ein Hubzylinder (36) zum Anheben der Kehreinrichtung (4) angelenkt ist.

## Claims

1. Sweeper vehicle for sweeping road surfaces with at least one front axle and one back axle and a rotating sweeping roller (24) located therebetween and able to tilt about a vertical axis, characterised in that the sweeper vehicle is divided into a front unit (1) built on the front axle and a tail unit (3) built on the back axle, which are connected to each other by means of a connecting unit (2) whereof the length can be varied telescopically and which spans the sweeping roller (24), so that the wheel base of the vehicle can be varied with the latter.

2. Sweeper vehicle according to Claim 1, characterised in that during travel, the connecting unit (2) may be varied as regards length by means of a remote control from the driver's cab (6) of the sweeper vehicle.

3. Sweeper vehicle according to Claim 1 or Claim 2, characterised in that the variation of length of the connecting unit (2) takes place hydraulically.

4. Sweeper vehicle according to Claim 3, characterised in that provided for varying the length of the connecting unit is at least one hydraulic telescopic cylinder (16) associated therewith.

5. Sweeper vehicle according to Claim 1, characterised in that the sweeping roller (24) is suspended from the sweeper vehicle by means of a rotary bearing so that it is able to tilt about a vertical axis.

6. Sweeper vehicle according to Claim 5, characterised in that the sweeping roller (24) is suspended from the connecting unit (2).

7. Sweeper vehicle according to Claim 6, characterised in that the sweeping roller (24) is suspended from the connecting unit (2) so that it is displaceable in the longitudinal direction of the vehicle.

8. Sweeper vehicle according to Claim 6 or 7, characterised in that the connecting unit (2) can be extended at least so far that the inside width between the front unit and the tail unit corresponds approximately to the length of the sweeping roller (24).

9. Sweeper vehicle according to Claim 1, characterised in that the connecting unit (2) comprises a frame part rigidly connected to the tail unit (3) and a telescopic part incorporated between the latter and the front unit.

10. Sweeper vehicle according to Claim 9, characterised in that the sweeping roller (24) is suspended on the frame part.

11. Sweeper vehicle according to Claim 1, characterised in that the front unit (1) is constructed as the hydraulic supply for the driving head comprising hydrostatic drives.

12. Sweeper vehicle according to Claim 11, characterised in that a hydrostatic vehicle drive is provided acting on the wheels of at least the back axle.

13. Sweeper vehicle according to Claim 1, characterised in that a hydraulic motor (28) is provided for driving the sweeping roller (24).

14. Sweeper vehicle according to Claim 1, characterised in that the tail unit (3) comprises a drive unit (11) for the sweeping roller (24).

15. Sweeper vehicle according to Claim 14, characterised in that built on the tail unit (3) is a sweeping fan (10), which is driven by the drive unit (11) for the sweeping roller or independently thereof.

16. Sweeper vehicle according to Claim 1, characterised in that the connecting unit (2) comprises two parallel longitudinal guides.

17. Sweeper vehicle according to Claim 16, characterised in that each longitudinal guide comprises an outer guide tube (14) and an inner guide tube (15) sliding therein.

18. Sweeper vehicle according to Claim 17, characterised in that located inside the guide tubes (14, 15) of each longitudinal guide is a double-acting telescopic cylinder (16).

19. Sweeper vehicle according to one of Claims 16 to 18, characterised in that the sweeping device (4) is suspended from the two longitudinal guides by means of two support members surrounding the latter at least partly.

20. Sweeper vehicle according to Claim 19, characterised in that the support members are constructed as protecting tubes (19), which are arranged to slide on the outer guide tube (14).

21. Sweeper vehicle according to Claim 19 or 20, characterised in that the support members are connected to each other by a bridge (22), on which a lifting cylinder (36) for lifting the sweeping device (4) is pivoted.

## Revendications

1. Balayeuse pour balayer les voies de circulation, comportant au moins un essieu avant et un essieu arrière et un balai cylindrique (24) rotatif pouvant pivoter autour d'un axe vertical qui est disposé entre ceux-ci, caractérisée en ce que la balayeuse est divisée en une unité avant (1) montée sur l'essieu avant et une unité arrière (3) montée sur l'essieu arrière qui sont reliées entre elles au moyen d'une unité de jonction (2) dont la longueur peut être modifiée de manière télescopique et qui s'étend par-dessus le balai cylindrique (24), si bien que cette dernière permet de modifier l'empattement du véhicule.

2. Balayeuse selon la revendication 1, caractérisée en ce que la longueur de l'unité de jonction (2) peut être modifiée pendant le trajet depuis la cabine (6) de la balayeuse au moyen d'une télécommande.

3. Balayeuse selon la revendication 1 ou 2, caractérisée en ce que la longueur de l'unité de jonction (2) est modifiée par un système hydraulique.

4. Balayeuse selon la revendication 3, caractérisée en ce qu'au moins un vérin télescopique hydraulique (16) associé à l'unité de jonction est prévu pour modifier la longueur de l'unité de jonction.

5. Balayeuse selon la revendication 1, caractérisée en ce que le balai cylindrique (24) est suspendu à la balayeuse au moyen d'un coussinet de pivotement de manière à pivoter autour d'un axe vertical.

6. Balayeuse selon la revendication 5, caractérisée en ce que le balai cylindrique (24) est suspendu à l'unité de jonction (2).

7. Balayeuse selon la revendication 6, caractérisée en ce que le balai cylindrique (24) est suspendu à l'unité de jonction (2) de manière à pouvoir être déplacé dans la direction longitudinale du véhicule.

8. Balayeuse selon la revendication 6 ou 7, caractérisée en ce que la longueur de l'unité de jonction (2) peut être rallongée jusqu'à ce que l'espace entre l'unité avant et l'unité arrière corresponde approximativement à la longueur du balai cylindrique (24).

9. Balayeuse selon la revendication 1, caractérisée en ce que l'unité de jonction (2) comprend une partie de cadre reliée de manière rigide à l'unité arrière (3) et une partie télescopique encastrée entre la partie de cadre et l'unité avant.

10. Balayeuse selon la revendication 9, caractérisée en ce que le balai cylindrique (24) est suspendu à la partie de cadre.

11. Balayeuse selon la revendication 1, caractérisée en ce que l'unité avant (1) est réalisée sous forme d'élément moteur comprenant l'alimentation hydraulique pour les commandes hydrostatiques.

12. Balayeuse selon la revendication 11, caractérisée en ce qu'une commande hydrostatique du véhicule agissant au moins sur les roues de l'essieu arrière est prévue.

13. Balayeuse selon la revendication 1, caractérisée en ce qu'un moteur hydraulique (28) est prévu pour commander le balai cylindrique (24).

14. Balayeuse selon la revendication 1, caractérisée en ce que l'unité arrière (3) comprend un équipement moteur (11) pour le balai cylindrique (24).

15. Balayeuse selon la revendication 14, caractérisée en ce qu'une soufflante de balayage (10) commandée par le groupe moteur (11) du balai cylindrique (24) ou indépendamment de celui-ci est montée sur l'unité arrière (3).

16. Balayeuse selon la revendication 1, caractérisée en ce que l'unité de jonction (2) comporte deux glissières longitudinales parallèles.

17. Balayeuse selon la revendication 16, caractérisée en ce que chaque glissière longitudinale comporte un tube de guidage externe (14) et un tube de guidage interne (15) pouvant être déplacé à l'intérieur de ce dernier.

18. Balayeuse selon la revendication 17, caractérisée en ce qu'à l'intérieur des tubes de guidage (14, 15) de chaque glissière longitudinale est disposé un vérin téléscopique à double effet (16).

19. Balayeuse selon l'une des revendications 16 à 18, caractérisée en ce que le dispositif de balayage (4) est suspendu aux deux glissières longitudinales au moyen de deux éléments porteurs entourant au moins partiellement ces dernières.

20. Balayeuse selon la revendication 19, caractérisée en ce que les éléments porteurs sont réalisés sous forme de tubes de protection (19) disposés de manière mobile sur le tube de guidage externe (14).

21. Balayeuse selon la revendication 19 ou 20, caractérisée en ce que les éléments porteurs sont reliés entre eux par un pont (22) auquel est fixé de manière articulée un vérin pour lever le dispositif de balayage (4).
